# EUROPÄISCHE PATENTSCHRIFT

(11) **EP 3 218 913 B1**
(45) Veröffentlichungstag und Bekanntmachung des Hinweises auf die Patenterteilung: **26.09.2018**
(21) Anmeldenummer: 15793759.0
(22) Anmeldetag: 06.11.2015
(51) Int. Cl.: H01H 19/24, H01H 5/16

(54) **VORRICHTUNG ZUR BETÄTIGUNG EINES DREHSCHALTERS**
APPARATUS FOR OPERATING A ROTARY SWITCH
DISPOSITIF D'ACTIONNEMENT D'UN COMMUTATEUR ROTATIF

(30) Priorität: 11.11.2014 DE 102014116398
(43) Veröffentlichungstag der Anmeldung: 20.09.2017
(73) Patentinhaber: Eaton Intelligent Power Limited, Dublin 4 (IE)
(72) Erfinder: HEMMER, Louis A.G.M., 7558 TD Hengelo (NL); SDUNTZIG, Hans-Jürgen, 53639 Königswinter (DE)
(74) Vertreter: Eaton IP Group EMEA
(86) Internationale Anmeldenummer: PCT/EP2015/075893
(87) Internationale Veröffentlichungsnummer: WO 2016/075038

(56) Entgegenhaltungen:
- DE-A1- 3 100 602
- DE-U- 1 720 869

## Beschreibung

Die Erfindung betrifft eine Vorrichtung zur Betätigung eines Drehschalters.

Bei Drehschaltern hängen häufig verschiedene Parameter wie die elektrische Haltbarkeit, die aufzuwendende Kraft zum Betätigen des Schalters, die Öffnungs- und Schließgeschwindigkeit der Kontakte direkt von der Geschwindigkeit und Kraft ab, mit welchen der Drehschalter betätigt wird. Verschiedene Vorrichtungen zur Betätigung von Drehschaltern sind beispielsweise aus der deutschen Gebrauchsmusterschrift DE 17 20 869 U, der deutschen Patentschrift DE 35 18 419 C2 und der französischen Offenlegungsschrift FR 2 533 067 A1 bekannt.

Aus der deutschen Offenlegungsschrift DE 31 00 602 A1 ist eine Drehschalter-Betätigungsvorrichtung mit den Merkmalen des Oberbegriffs von Anspruch 1 bekannt. Als Sperrmittel zum Begrenzen einer Drehbewegung eines zweiten Antriebsorgans der Betätigungsvorrichtung ist ein Hemmteil mit Vertiefungen vorgesehen, in die Stifte eingreifen. Als Freigabemittel zum Aufheben der Drehbewegungsbegrenzung dient eine kreisbogenförmig verlaufende Steuerkurve für die Stifte, die in der als erstes Antriebsorgan dienenden antriebsseitigen Kupplungshälfte der Betätigungsvorrichtung vorgesehen ist.

Aufgabe der vorliegenden Erfindung ist es nun, eine möglichst einfach aufgebaute Vorrichtung zur Betätigung eines Drehschalters vorzustellen.

Diese Aufgabe wird durch die Gegenstände der unabhängigen Ansprüche gelöst. Weitere Ausgestaltungen der Erfindung sind Gegenstand der abhängigen Ansprüche.

Ein der vorliegenden Erfindung zugrunde liegender Gedanke besteht darin, bei einer Vorrichtung zur Betätigung eines Drehschalters die Geschwindigkeit und erforderliche Kraft zur Kontaktbetätigung, d.h. dem Schließen und Öffnen von Kontakten von den zum Betätigen des Drehschalters aufgewendeten Kraft und Geschwindigkeit weitgehend zu entkoppeln. Mit anderen Worten soll die erfindungsgemäße Vorrichtung weitgehend unabhängig von der zum Betätigen des Drehschalters aufgewandten Kraft und Betätigungsgeschwindigkeit Kontakte schließen oder öffnen. Hierzu schlägt die Erfindung einen Mechanismus vor, bei dem zwei Antriebsorgane über eine Feder miteinander gekoppelt sind, und bei dem Sperr- und Freigabemittel vorgesehen sind, welche eine Drehung eines der Antriebsorgane durch die gespannte Feder abhängig von der Stellung des anderen Antriebsorgans sperren oder freigeben. Hierdurch kann die Bewegung des von einem Benutzer betätigten Antriebsorgans von der Bewegung des anderen Antriebsorgans entkoppelt werden. Anders ausgedrückt dient das vom Benutzer betätigbare Antriebsorgan dazu, die federgetriebene Bewegung des anderen Antriebsorgans freizugeben oder zu sperren, so dass unabhängig von der Geschwindigkeit und Kraft, mit denen das eine Antriebsorgan vom Benutzer betätigt wird, das andere Antriebsorgan bewegt wird. Die Erfindung schlägt weiterhin vor, an Führungsabschnitten der beiden Antriebsorgane anliegende Klinken einzusetzen, wobei der Führungsabschnitt des einen Antriebsorgans als Freigabemittel Freigabeabschnitte und der Führungsabschnitt des anderen Antriebsorgans als Sperrmittel zwei Anschläge für die Klinken aufweist. Die an den Führungsabschnitten beider Antriebsorgane anliegenden Klinken können die federgetriebene Bewegung des anderen Antriebsorgans sowohl sperren als auch bei entsprechender Bewegung des einen Antriebsorgans freigeben. Die erfindungsgemäße Vorrichtung ist durch die Ausbildung der Freigabe- und Sperrmittel als integrale Bestandteile der Antriebsorgane und die an den Führungsabschnitten beider Antriebsorgane anliegenden Klinken vergleichsweise einfach aufgebaut, was insbesondere bei der Herstellung von Vorteil ist.

Eine Ausführungsform der Erfindung betrifft eine Vorrichtung zur Betätigung eines Drehschalters mit einer Antriebswelle, einem ersten und einem zweiten Antriebsorgan, wobei das erste Antriebsorgan drehfest mit der Antriebswelle gekoppelt und das zweite Antriebsorgan drehbar auf dem ersten Antriebsorgan gelagert ist, einer Feder, die das erste und zweite Antriebsorgan federnd miteinander koppelt, Sperrmitteln zum Begrenzen der Drehbewegungen des zweiten Antriebsorgans in eine erste und eine zweite, zur ersten entgegengesetzten Drehrichtung, und Freigabemitteln zum Aufheben der Begrenzung der Drehbewegung des zweiten Antriebsorgans in vorgegebenen Drehstellungen des ersten Antriebsorgans.

Erfindungsgemäß weisen die Sperrmittel eine erste Klinke und eine zweite Klinke zum Begrenzen der Drehbewegungen des zweiten Antriebsorgans auf, wobei beide Klinken an Führungsabschnitten der beiden Antriebsorgane anliegen und der Führungsabschnitt des ersten Antriebsorgans als Freigabemittel Freigabeabschnitte für die Klinken und der Führungsabschnitt des zweiten Antriebsorgans als Sperrmittel zwei Anschläge für die Klinken aufweist.

Die Sperr- und Freigabeabschnitte können derart an den Führungsabschnitten vorgesehen sein, dass in einer ersten vorgegebenen Drehstellung des ersten Antriebsorgans für einen ersten Schaltzustand das zweite Antriebsorgan durch die in einen ersten Anschlag eingreifende zweite Klinke für eine Drehung in einer ersten Drehrichtung gesperrt ist, dass durch eine Drehung des ersten Antriebsorgans in die erste Drehrichtung um einen vorgegebenen Winkel bis in eine zweite vorgegebene Drehstellung die Feder gespannt, die zweite Klinke durch einen ersten der Freigabeabschnitte freigegeben und das zweite Antriebsorgan durch die in der gespannten Feder gespeicherte Federkraft in die erste Drehrichtung bis in einen zweiten Schaltzustand gedreht wird, dass im zweiten Schaltzustand das zweite Antriebsorgan durch die in einen zweiten Anschlag eingreifende erste Klinke für eine Drehung in einer zweiten, zur ersten entgegengesetzten Drehrichtung gesperrt ist, und dass durch eine Drehung des ersten Antriebsorgans in die zweite Drehrichtung um den vorgegebenen Winkel die Feder gespannt, die erste Klinke nach Drehung um den vorgegebenen Winkel durch einen zweiten der Freigabeabschnitte freigegeben und das zweite Antriebsorgan durch die in der gespannten Feder gespeicherte Federkraft in die zweite Drehrichtung zurück in den ersten Schaltzustand gedreht wird.

Am ersten Antriebsorgan können zwei Freigabeabschnitte mit einem etwa dem vorgegebenen Winkel entsprechenden Winkelabstand vorgesehen sein und am zweiten Antriebsorgan kann ein Sperrabschnitt vorgesehen sein, der die zwei Anschläge für die erste und zweite Klinke aufweist.

Die erste und zweite Klinke können schwenkbar um eine gemeinsame Achse oberhalb der Führungsabschnitte angeordnet sein und durch eine Feder auf die Führungsabschnitte gedrückt werden.

Das erste Antriebsorgan kann einen die Antriebswelle zumindest teilweise umgreifenden ersten Abschnitt und einen zweiten scheibenförmigen, den ersten Abschnitt abschließenden Abschnitt aufweist, wobei der zweite scheibenförmige Abschnitt an seinem Rand den Führungsabschnitt mit den Freigabeabschnitten für die Klinken aufweisen.

Das zweite Antriebsorgan kann einen den ersten Abschnitt des ersten Antriebsorgans zumindest teilweise umgreifenden ersten Abschnitt und einen zweiten scheibenförmigen, den ersten Abschnitt abschließenden Abschnitt aufweisen, wobei der zweite scheibenförmige Abschnitt an seinem Rand den Führungsabschnitt mit den zwei Anschlägen für die Klinken sowie einen Zahnradabschnitt aufweist.

Das zweite Antriebsorgan kann als Antriebsritzel ausgebildet sein, das ein mit einer Achse eines Rotationskontaktkörpers gekoppeltes Zahnrad antreiben kann.

Weitere Vorteile und Anwendungsmöglichkeiten der vorliegenden Erfindung ergeben sich aus der nachfolgenden Beschreibung in Verbindung mit den in den Zeichnungen dargestellten Ausführungsbeispielen.

In der Beschreibung, in den Ansprüchen, in der Zusammenfassung und in den Zeichnungen werden die in der hinten angeführten Liste der Bezugszeichen verwendeten Begriffe und zugeordneten Bezugszeichen verwendet.

Die Zeichnungen zeigen in
Fig. 1 eine perspektivische Außenansicht eines Ausführungsbeispiels eines Drehschalter mit einer Betätigungsvorrichtung gemäß der Erfindung;
Fig. 2 eine perspektivische Ansicht eines Ausführungsbeispiels der Betätigungsvorrichtung gemäß der Erfindung, die in dem in Fig. 1 gezeigten Drehschalter eingesetzt wird;
Fig. 3 eine perspektivische Detailansicht des Antriebs der Betätigungsvorrichtung von Fig. 2;
Fig. 4 eine weitere perspektivische Detailansicht des Antriebs der Betätigungsvorrichtung von Fig. 2;
Fig. 5 eine weitere perspektivische Detailansicht des Antriebs der Betätigungsvorrichtung von Fig. 2;
Fig. 6 die perspektivische Detailansicht von Fig. 5, wobei ein Antriebsritzel entfernt ist;
Fig. 7 eine Draufsicht auf den in Fig. 6 gezeigten Antrieb im Freilauf; und
Fig. 8 eine weitere Draufsicht auf den in Fig. 6 gezeigten Antrieb im Anschlag bei geschlossenen Kontakten des Drehschalters.

In der folgenden Beschreibung können gleiche, funktional gleiche und funktional zusammenhängende Elemente mit den gleichen Bezugszeichen versehen sein. Absolute Werte sind im Folgenden nur beispielhaft angegeben und sind nicht als die Erfindung einschränkend zu verstehen.

Fig. 1 zeigt einen Drehschalter 50, in dem die erfindungsgemäße Betätigungsvorrichtung eingesetzt wird. Das Gehäuse 54 des Schalters 50 verdeckt hierbei die Betätigungsvorrichtung. Ein derartiger Drehschalter 50 wird beispielsweise in einem Schaltschrank montiert. Zum Betätigen des Kontaktapparates des Drehschalters ist der Schalter 50 mit einem Drehknebel 52 versehen.

Fig. 2 zeigt ein Ausführungsbeispiel der erfindungsgemäßen Betätigungsvorrichtung 10, wie sie in dem in Fig. 1 gezeigten Schalter 50 eingesetzt werden kann. Die dargestellte Vorrichtung 10 umfasst eine Antriebswelle 12 mit einer Aufstecköffnung 120 für den Drehknebel 52, der drehfest auf die Öffnung 120 aufgesteckt werden kann. Bezugszeichen 56 bezeichnet ein Lager für die Antriebswelle 12, das beispielsweise in einem Schaltschrank, insbesondere an einer Schaltschranktür innenseitige montiert sein kann. In Fig. 2 ist weiterhin ein Kegel-Getriebe 58 erkennbar, das über ein auf der Antriebswelle 12 drehfest befestigtes Zahnrad bei einer Drehung der Antriebswelle 12 angetrieben wird. Die Elemente 56 und 58 sind hierbei keine notwendigen Bestandteile der Betätigungsvorrichtung 10.

Die Betätigungsvorrichtung 10 umfasst neben der Antriebswelle 12 ein erstes Antriebsorgan 12, ein zweites Antriebsorgan 16 und eine die beiden Organe 14 und 16 koppelnde Schraubenfeder 18, deren Federachse parallel zur Achse der Antriebswelle verläuft und die an ihren beiden Enden fest eingespannt ist, wobei ein Ende mit dem ersten Antriebsorgan 14 und das andere Ende mit dem zweiten Antriebsorgan 16 fest gekoppelt ist.

Das erste Antriebsorgan 14 ist drehfest mit der Antriebswelle 12 gekoppelt, dreht sich also bei einer Drehung der Antriebswelle mit dieser mit. Das zweite Antriebsorgan 16 ist drehbar auf dem ersten Antriebsorgan 14 gelagert, nämlich wie in Fig. 4 erkennbar über das erste Antriebsorgan 14 geschoben.

Durch die koppelnde Feder 18 wird eine Drehbewegung des ersten Antriebsorgans 14 prinzipiell auf das zweite Antriebsorgan 16 übertragen. Um die Übertragung dieser Drehbewegung und damit die üblicherweise manuelle Drehbewegung über den Drehknebel von einer Drehbewegung des zweiten Antriebsorgans 16 zu entkoppeln, sind eine erste und zweite Klinke 20 bzw. 22 (siehe Fig. 3) vorgesehen, welche die Drehbewegung des zweiten Antriebsorgans 16 beschränken bzw. sperren. Hierzu sind die Klinken 20 und 22 um eine gemeinsame Achse 40 schwenkbar und werden von einer auf der Achse 40 angeordneten Feder 42 auf Führungsabschnitte 24 und 26 der beiden Antriebsorgane 14 bzw. 16 gedrückt.

Der Führungsabschnitt 24 des ersten Antriebsorgans 14 weist zwei Freigabeabschnitte 28, 30 als Freigabemittel für die Klinken 20, 22 auf. Die Freigabeabschnitte 28, 30 sind so ausgebildet, dass sie die Klinken 20, 22 radial soweit anheben, dass sie nicht mehr eine Drehbewegung des zweiten Antriebsorgans 16 sperren bzw. blockieren. Hierbei sind die Freigabeabschnitte 28 und 30 so geformt, dass sie abhängig von der Drehstellung des ersten Antriebsorgans 14 eine oder beide Klinken 20, 22 anheben.

Der Führungsabschnitt 26 des zweiten Antriebsorgans 16 weist einen Sperrabschnitt 32 auf, der zwei Anschläge 320 und 322 für die Klinken 20 und 22 bildet. Sobald eine Klinke 20, 22 in einen der Anschläge 320, 322 eingreift und nicht durch einen Freigabeabschnitt 28, 30 des ersten Antriebsorgans radial angehoben wird, ist eine Drehbewegung des zweiten Antriebsorgans 16 in eine erste oder eine zweite, zur ersten entgegengesetzte Drehrichtung 34 bzw. 36 gesperrt.

Fig. 3 zeigt Elemente der Betätigungsvorrichtung 10 in einem ersten Schaltzustand, in dem beispielsweise der Kontaktapparat des Schaltgeräts durch die Betätigungsvorrichtung in eine Stellung gebracht ist, in der die Kontakte des Schaltgeräts geöffnet sind. Im ersten Schaltzustand greift die zweite Klinke 22 in einen Klinken-Anschlag 322 des Sperrabschnitts 32 auf dem Führungsabschnitt 26 des zweiten Antriebsorgans 16 ein und sperrt eine Drehbewegung dieses Organs in eine erste Drehrichtung 34, um einen zweiten Schaltzustand zu erreichen. Wird nun die Antriebswelle 12 und mit ihr das drehfest verbundene erste Antriebsorgan 14 in die erste Drehrichtung 34 um einen vorgegebenen Winkel von beispielsweise etwa 120° gedreht, wird die Feder 18 durch die Drehung gespannt und bei Erreichen der dem zweiten Schaltzustand entsprechenden Stellung durch das erste Antriebsorgan 14 die zweite Klinke 22 durch den Freigabeabschnitt 30 des Führungsabschnitts 24 des ersten Antriebsorgans 14 radial angehoben, wodurch die Sperre einer Drehbewegung des zweiten Antriebsorgans 16 aufgehoben wird und die in der gespannten Feder 18 gespeicherte Federkraft eine Drehung des zweiten Antriebsorgans 16 in die erste Drehrichtung bewirkt. Diese Drehung führt dazu, dass das Zahnrad 38 (Fig. 2) über den Zahnradabschnitt 260 gedreht wird, wodurch der Kontaktapparat in eine Stellung gebracht wird, in der die Kontakte des Drehschalters beispielsweise geschlossen sind.

In diesem zweiten Schaltzustand greift nun die Klinke 20 in einen Klinken-Anschlag 320 des Sperrabschnitts 32 auf dem Führungsabschnitt 26 des zweiten Antriebsorgans 16 ein und sperrt eine Drehbewegung dieses Organs in eine zweite Drehrichtung 36, die zur ersten Drehrichtung 34 entgegen gesetzt ist, so dass das zweite Antriebsorgan 16 daran gehindert ist, in den ersten Schaltzustand zurück gedreht zu werden. Wird nun die Antriebswelle 12 und mit ihr das drehfest verbundene erste Antriebsorgan 14 in die zweite Drehrichtung 36 um einen vorgegebenen Winkel von beispielsweise etwa 120° gedreht, wird wieder die Feder 18 durch die Drehung gespannt und bei Erreichen der dem ersten Schaltzustand entsprechenden Stellung durch das erste Antriebsorgan 14 die erste Klinke 20 durch den Freigabeabschnitt 28 des Führungsabschnitts 24 des ersten Antriebsorgans 14 radial angehoben, wodurch die Sperre einer Drehbewegung des zweiten Antriebsorgans 16 aufgehoben wird und die in der gespannten Feder 18 gespeicherte Federkraft eine Drehung des zweiten Antriebsorgans 16 in die zweite Drehrichtung bewirkt. Diese Drehung führt dazu, dass das Zahnrad 38 (Fig. 2) über den Zahnradabschnitt 260 gedreht wird, wodurch der Kontaktapparat in eine Stellung gebracht wird, in der die Kontakte des Drehschalters offen sind.

Fig. 4 zeigt eine Ausgestaltung der beiden Antriebsorgane 14 und 16 im montierten Zustand: das erste Antriebsorgan 14 weist einen ersten Abschnitt 140 auf, mit dem es drehfest auf der Antriebswelle montiert werden kann. Ein zweiter Abschnitt 142 des Organs 14 schließt den ersten Abschnitt 140 ab und ist scheibenförmig ausgebildet. An seinem Rand weist dieser Abschnitt 142 den Führungsabschnitt 24 mit den beiden Freigabeabschnitten 28 und 30 für die Klinken auf. Ein erster Abschnitt 160 des zweiten Antriebsorgans 16 ist drehbar auf dem ersten Abschnitt 140 des ersten Organs 14 gelagert, insbesondere über diesen Abschnitt geschoben. Der erste Abschnitt 160 wird durch einen scheibenförmigen Abschnitt 162 abgeschlossen, dessen Rand den Führungsabschnitt den Führungsabschnitt 26 mit dem Sperrabschnitte 32 für die Klinken und einen Zahnradabschnitt 260 zum Bewegen eines Zahnrads des Kontaktapparates des Drehschalters aufweist.

Fig. 5 zeigt eine weitere Ansicht der Betätigungsvorrichtung 10 und Fig. 6 eine Ansicht, bei der das zweite Antriebsorgan 16 entfernt ist. Fig. 7 und 8 zeigen Draufsichten auf die Betätigungsvorrichtung 10 mit entferntem zweitem Antriebsorgan 16: in Fig. 7 ist eine Freilaufstellung gezeigt, bei welcher die erste Klinke 20 durch den Freigabeabschnitt 28 radial angehoben ist und dadurch nicht mehr die Drehung des zweiten Antriebsorgans 16 in die zweite Drehrichtung 36 sperren kann. Die zweite Klinke 22 ist dagegen nicht angehoben und kann die Drehung des zweiten Antriebsorgans 16 in die erste Drehrichtung 34 sperren. Fig. 8 zeigt eine Stellung, bei welcher die zweite Klinke 22 durch den Freigabeabschnitt 30 radial angehoben ist und somit die Drehung des zweiten Antriebsorgans 16 in die erste Drehrichtung 34 nicht sperren kann, während die erste Klinke 20 nicht radial angehoben ist und die Drehung des zweiten Antriebsorgans 16 in die zweite Drehrichtung 36 sperren kann. Bei dem in Fig. 8 gezeigten Zustand befindet sich das erste Antriebsorgan 14 im Anschlag (Formschluss) und kann dadurch nicht weiter in die erste Drehrichtung 34 gedreht werden.

### Bezugszeichen

- 10: Drehschalter-Betätigungsvorrichtung
- 12: Antriebswelle
- 120: Drehknebel-Aufstecköffnung
- 14: erstes Antriebsorgan
- 140: erster Abschnitt des zweiten Antriebsorgans 14
- 142: zweiter Abschnitt des zweiten Antriebsorgans 14
- 16: zweites Antriebsorgan
- 160: erster Abschnitt des zweiten Antriebsorgans 16
- 162: zweiter Abschnitt des zweiten Antriebsorgans 16
- 18: Feder
- 20: erste Klinke
- 22: zweite Klinke
- 24: Führungsabschnitt
- 26: Führungsabschnitt
- 260: Zahnradabschnitt
- 28: Freigabeabschnitt
- 30: Freigabeabschnitt
- 32: Sperrabschnitt
- 320: Klinken-Anschlag
- 322: Klinken-Anschlag
- 34: erste Drehrichtung
- 36: zweite Drehrichtung
- 38: Zahnrad
- 40: Klinken-Schwenkachse
- 42: Feder
- 50: Drehschalter
- 52: Drehknebel
- 54: Schaltergehäuse
- 56: Antriebswellen-Lager
- 58: Getriebe
- 60: Kontaktapparat des Drehschalters 50

## Patentansprüche

1. Vorrichtung (10) zur Betätigung eines Drehschalters mit
einer Antriebswelle (12),
einem ersten und einem zweiten Antriebsorgan (14, 16), wobei das erste Antriebsorgan (14) drehfest mit der Antriebswelle (12) gekoppelt und das zweite Antriebsorgan (16) drehbar auf dem ersten Antriebsorgan (14) gelagert ist,
einer Feder (18), die das erste und zweite Antriebsorgan (14, 16) federnd miteinander koppelt,
Sperrmitteln (20, 22) zum Begrenzen der Drehbewegungen des zweiten Antriebsorgans (16) in eine erste und eine zweite, zur ersten entgegengesetzten Drehrichtung, und
Freigabemitteln (28, 30) zum Aufheben der Begrenzung der Drehbewegung des zweiten Antriebsorgans (16) in vorgegebenen Drehstellungen des ersten Antriebsorgans (14),
**dadurch gekennzeichnet, dass**
die Sperrmittel eine erste Klinke (20) und eine zweite Klinke (22) zum Begrenzen der Drehbewegungen des zweiten Antriebsorgans (16) aufweisen, wobei beide Klinken (20, 22) an Führungsabschnitten (24, 26) der beiden Antriebsorgane (14, 16) anliegen und der Führungsabschnitt (24) des ersten Antriebsorgans (14) als Freigabemittel Freigabeabschnitte (28, 30) für die Klinken (20, 22) und der Führungsabschnitt (26) des zweiten Antriebsorgans (16) als Sperrmittel zwei Anschläge (320, 322) für die Klinken (20, 22) aufweist

2. Vorrichtung nach Anspruch 1,
**dadurch gekennzeichnet, dass**
die Sperr- und Freigabeabschnitte (28, 30, 32) derart an den Führungsabschnitten (24, 26) vorgesehen sind,
dass in einer ersten vorgegebenen Drehstellung des ersten Antriebsorgangs (14) für einen ersten Schaltzustand das zweite Antriebsorgan (16) durch die in einen ersten Anschlag (320) eingreifende zweite Klinke (22) für eine Drehung in einer ersten Drehrichtung (34) gesperrt ist,
dass durch eine Drehung des ersten Antriebsorgans (14) in die erste Drehrichtung um einen vorgegeben Winkel bis in eine zweite vorgegebene Drehstellung die Feder (18) gespannt, die zweite Klinke (22) durch einen ersten der Freigabeabschnitte (28) freigegeben und das zweite Antriebsorgan (16) durch die in der gespannten Feder (18) gespeicherte Federkraft in die erste Drehrichtung bis in einen zweiten Schaltzustand gedreht wird,
dass im zweiten Schaltzustand das zweite Antriebsorgan (16) durch die in einen zweiten Anschlag (322) eingreifende erste Klinke (20) für eine Drehung in einer zweiten, zur ersten entgegengesetzten Drehrichtung (36) gesperrt ist, und
dass durch eine Drehung des ersten Antriebsorgans (14) in die zweite Drehrichtung um den vorgegebenen Winkel die Feder (18) gespannt, die erste Klinke (20) nach Drehung um den vorgegeben Winkel durch einen zweiten der Freigabeabschnitte (30) freigegeben und das zweite Antriebsorgan (16) durch die in der gespannten Feder (18) gespeicherte Federkraft in die zweite Drehrichtung zurück in den ersten Schaltzustand gedreht wird.

3. Vorrichtung nach Anspruch 1 oder 2,
**dadurch gekennzeichnet, dass**
am ersten Antrieborgan (14) zwei Freigabeabschnitte (28, 30) mit einem etwa dem vorgegebenen Winkel entsprechenden Winkelabstand vorgesehen sind und
am zweiten Antriebsorgan (16) ein Sperrabschnitt (32) vorgesehen ist, der die zwei Anschläge (320, 322) für die erste und zweite Klinke (20, 22) aufweist.

4. Vorrichtung nach einem der Ansprüche 1, 2 oder 3,
**dadurch gekennzeichnet, dass**
die erste und zweite Klinke (20, 22) schwenkbar um eine gemeinsame Achse (40) oberhalb der Führungsabschnitte (24, 26) angeordnet sind und durch eine Feder (42) auf die Führungsabschnitte (24, 26) gedrückt werden.

5. Vorrichtung nach einem der Ansprüche 1 bis 4,
**dadurch gekennzeichnet, dass**
das erste Antriebsorgan (14) einen die Antriebswelle (12) zumindest teilweise umgreifenden ersten Abschnitt (140) und einen zweiten scheibenförmigen, den ersten Abschnitt (140) abschließenden Abschnitt (142) aufweist, wobei der zweite scheibenförmige Abschnitt (142) an seinem Rand den Führungsabschnitt (24) mit den Freigabeabschnitten (28, 30) für die Klinken (20, 22) aufweist.

6. Vorrichtung nach Anspruch 5,
**dadurch gekennzeichnet, dass**
das zweite Antriebsorgan (16) einen den ersten Abschnitt (140) des ersten Antriebsorgans (14) zumindest teilweise umgreifenden ersten Abschnitt (160) und einen zweiten scheibenförmigen, den ersten Abschnitt (160) abschließenden Abschnitt (162) aufweist, wobei der zweite scheibenförmige Abschnitt (162) an seinem Rand den Führungsabschnitt (26) mit den zwei Anschlägen (320, 322) für die Klinken (20, 22) sowie einen Zahnradabschnitt (260) aufweist.

7. Vorrichtung nach einem der vorhergehenden Ansprüche,
**dadurch gekennzeichnet, dass**
das zweite Antriebsorgan (16) als Antriebsritzel ausgebildet ist, das ein mit einer Achse eines Rotationskontaktkörpers gekoppeltes Zahnrad (38) antreiben kann.

## Claims

1. Apparatus (10) for operating a rotary switch, having
a drive shaft (12),
a first and a second drive element (14, 16), wherein the first drive element (14) is coupled to the drive shaft (12) in a rotationally fixed manner, and the second drive element (16) is mounted on the first drive element (14) in a rotatable manner,
a spring (18) which couples the first and the second drive element (14, 16) to one another with a spring-action,
locking means (20, 22) for limiting the rotational movements of the second drive element (16) in a first direction of rotation and a second direction of rotation which is opposite the first direction of rotation, and
release means (28, 30) for cancelling the limiting of the rotational movement of the second drive element (16) in prespecified rotation positions of the first drive element (14),
**characterised in that**
the locking means have a first latch (20) and a second latch (22) for limiting the rotational movements of the second drive element (16), wherein both latches (20, 22) bear against guide sections (24, 26) of the two drive elements (14, 16) and the guide section (24) of the first drive element (14) has release sections (28, 30) for the latches (20, 22) as release means and the guide section (26) of the second drive element (16) has two stops (320, 322) for the latches as locking means (20, 22).

2. Apparatus according to claim 1,
**characterised in that**
the locking and release sections (28, 30, 32) are provided on the guide sections (24, 26) in such a way
that in a first prespecified rotation position of the first drive element (14) for a first switching state the second drive element (16) is locked by the second latch (22) engaging into a first stop (320) for a rotation in a first direction of rotation (34),
that as a result of a rotation of the first drive element (14) in the first direction of rotation through a prespecified angle as far as a second prespecified rotation position the spring (18) is tensioned, the second latch (22) is released by a first of the release sections (28) and the second drive element (16) is rotated by the spring force stored in the tensioned spring (18) in the first direction of rotation as far as a second switching state,
that in the second switching state the second drive element (16) is locked by the first latch (20) engaging into a second stop (322) for a rotation in a second direction of rotation (36) which is opposite the first direction of rotation, and
that as a result of a rotation of the first drive element (14) in the second direction of rotation through the prespecified angle the spring (18) is tensioned, the first latch (20) is released by a second of the release sections (30) after rotation through the prespecified angle and the second drive element (16) is rotated in the second direction of rotation back into the first switching state by the spring force stored in the tensioned spring (18).

3. Apparatus according to claim 1 or 2,
**characterised in that**
two release sections (28, 30) with an angular distance corresponding approximately to the prespecified angle are provided on the first drive element (14) and
a locking section (32), having the two stops (320, 322) for the first and second latch (20, 22), is provided on the second drive element (16).

4. Apparatus according to any one of claims 1, 2 or 3,
**characterised in that**
the first and second latch (20, 22) are arranged pivotably about a common axis (40) above the guide sections (24, 26) and are pushed onto the guide sections (24, 26) by a spring (42).

5. Apparatus according to any one of claims 1 to 4,
**characterised in that**
the first drive element (14) has a first section (140) that at least partially encompasses the drive shaft (12) and a second disc-shaped section (142) that closes off the first section (140), wherein the second disc-shaped section (142) has on its edge the guide section (24) with the release sections (28, 30) for the latches (20, 22).

6. Apparatus according to claim 5,
**characterised in that**
the second drive element (16) has a first section (160) that at least partially encompasses the first section (140) of the first drive element (14) and a second disc-shaped section (162) that closes off the first section (160), wherein the second disc-shaped section (162) has on its edge the guide section (26) with the two stops (320, 322) for the latches (20, 22) and also a toothed-wheel section (260).

7. Apparatus according to any one of the preceding claims,
**characterised in that**
the second drive element (16) is embodied as drive pinion, which can drive a toothed wheel (38) coupled to an axis of a rotational contact body.

## Revendications

1. Dispositif (10) servant à actionner un commutateur rotatif avec un arbre d'entraînement (12),
un premier et un deuxième organe d'entraînement (14, 16), dans lequel le premier organe d'entraînement (14) est couplé de manière solidaire en rotation à l'arbre d'entraînement (12) et le deuxième organe d'entraînement (16) est monté de manière à pouvoir tourner sur le premier organe d'entraînement (14),
un ressort (18), qui couple le premier et le deuxième organe d'entraînement (14, 16) l'un à l'autre de manière élastique,
des moyens de blocage (20, 22) servant à limiter les déplacements rotatifs du deuxième organe d'entraînement (16) dans une première et une deuxième direction de rotation opposée à la première, et
des moyens de déblocage (28, 30) servant à éliminer la limitation du déplacement rotatif du deuxième organe d'entraînement (16) dans des positions de rotation prédéfinies du premier organe d'entraînement (14),
**caractérisé en ce que**
les moyens de blocage présentent un premier loquet (20) et un deuxième loquet (22) servant à limiter les déplacements rotatifs du deuxième organe d'entraînement (16), dans lequel les deux loquets (20, 22) reposent au niveau de sections de guidage (24, 26) des deux organes d'entraînement (14, 16) et la section de guidage (24) du premier organe d'entraînement (14) présente en tant que moyens de déblocage des sections de déblocage (28, 30) pour les loquets (20, 22) et la section de guidage (26) du deuxième organe d'entraînement (16) présente en tant que moyens de blocage deux butées (320, 322) pour les loquets (20, 22).

2. Dispositif selon la revendication 1,
**caractérisé en ce que**
les sections de blocage et de déblocage (28, 30, 32) sont prévues au niveau des sections de guidage (24, 26) de telle manière
**que** dans une première position de rotation prédéfinie du premier organe d'entraînement (14) pour un premier état de commutation, le deuxième organe d'entraînement (16) est bloqué par le deuxième loquet (22), venant en prise avec une première butée (320), pour une rotation dans une première direction de rotation (34),
**que** du fait d'une rotation du premier organe d'entraînement (14) dans la première direction de rotation selon un angle prédéfini jusque dans une deuxième position de rotation prédéfinie, le ressort (18) est tendu, le deuxième loquet (22) est débloqué par une première des sections de déblocage (28) et le deuxième organe d'entraînement (16) est tourné par la force de ressort accumulée dans le ressort (18) tendu dans la première direction de rotation jusque dans un deuxième état de commutation,
**que** dans le deuxième état de commutation, le deuxième organe d'entraînement (16) est bloqué par le premier loquet (20) venant en prise avec une deuxième butée (322) pour une rotation dans une deuxième direction de rotation (36) opposée à la première, et
**que** du fait d'une rotation du premier organe d'entraînement (14) dans la deuxième direction de rotation selon l'angle prédéfini, le ressort (18) est tendu, le premier loquet (20) est débloqué après la rotation selon l'angle prédéfini par une deuxième des sections de déblocage (30) et le deuxième organe d'entraînement (16) est ramené par rotation dans la deuxième direction de rotation dans le premier état de commutation par la force de ressort accumulée dans le ressort (18) tendu.

3. Dispositif selon la revendication 1 ou 2,
**caractérisé en ce que**
sont prévues, au niveau du premier organe d'entraînement (14), deux sections de déblocage (28, 30) à une distance angulaire correspondant environ à l'angle prédéfini, et
est prévue, au niveau du deuxième organe d'entraînement (16), une section de blocage (32), qui présente les deux butées (320, 322) pour le premier et le deuxième loquet (20, 22).

4. Dispositif selon l'une quelconque des revendications 1, 2 ou 3,
**caractérisé en ce que**
le premier et le deuxième loquet (20, 22) sont disposés de manière à pouvoir pivoter autour d'un axe (40) commun au-dessus des sections de guidage (24, 26) et sont poussés par un ressort (42) sur les sections de guidage (24, 26).

5. Dispositif selon l'une quelconque des revendications 1 à 4,
**caractérisé en ce que**
le premier organe d'entraînement (14) présente une première section (140) entourant au moins en partie l'arbre d'entraînement (12) et une deuxième section (142) en forme de disque, terminant la première section (140), dans lequel la deuxième section (142) en forme de disque présente au niveau de son bord la section de guidage (24) avec les sections de déblocage (28, 30) pour les loquets (20, 22).

6. Dispositif selon la revendication 5,
**caractérisé en ce que**
le deuxième organe d'entraînement (16) présente une première section (160) entourant au moins en partie la première section (140) du premier organe d'entraînement (14) et une deuxième section (162) en forme de disque, terminant la première section (160), dans lequel la deuxième section (162) en forme de disque présente au niveau de son bord la section de guidage (26) avec les deux butées (320, 322) pour les loquets (20, 22) ainsi qu'une section de roue dentée (260).

7. Dispositif selon l'une quelconque des revendications précédentes,
**caractérisé en ce que**
le deuxième organe d'entraînement (16) est réalisé sous la forme d'un pignon d'entraînement, qui peut entraîner une roue dentée (38) couplée à un axe d'un corps de contact de rotation.
